# EUROPÄISCHE PATENTSCHRIFT

(11) **EP 0 122 327 B1**
(45) Veröffentlichungstag und Bekanntmachung des Hinweises auf die Patenterteilung: **10.09.1986**
(21) Anmeldenummer: 83111864.1
(22) Anmeldetag: 26.11.1983
(51) Int. Cl.: D01G 15/16

(54) **Karde**
Carding machine
Carde

(30) Priorität: 21.03.1983 CH 1525/83
(43) Veröffentlichungstag der Anmeldung: 24.10.1984
(73) Patentinhaber: MASCHINENFABRIK RIETER AG, CH-8406 Winterthur (CH)
(72) Erfinder: Demuth, Robert, CH-8303 Nürensdorf (CH); Stäheli, Paul, CH-9535 Wilen b. Wil (CH)

## Beschreibung

Die Erfindung betrifft eine Karde mit einem Kardendeckei, sowie mit einer rotierenden, faserführenden Walze, welche mit einer Garnitur versehen ist, sowie mit dieser Walze gegenüberliegenden feststehenden Seitenwänden und mit einem zwischen jeder Seitenwand und der Walze bestehenden, die freie Drehbarkeit der Walze gewährleistenden Spalt.

Bei einer Vorrichtung der eingangs genannten Art (z. B. DE-A 2 834 832) ist ein Dichtungsband seitlich der Walze abnehmbar befestigt und überlappt axial frei vorstossend über den Spalt hinweg berührungslos die Zylinderfläche der Walze.

Durch diese Massnahme wird jedoch nicht ganz verhindert, dass Fasern oder Faserbüschel zwischen Zylinderfläche der Walze und überlappendem Dichtungsband angesammelt werden, respektive dass Fasern oder Faserbüschel durch den Spalt in die Zone innerhalb der Walze gelangen und irgendwo abgelagert werden können. Solche Ablagerungen können je nach Ort der Ablage zwischen stillstehenden und rotierenden Elementen verdichtet und je nach Reibungsintensität in einem unerwünschten Mass erwärmt werden.

Es ist deshalb das Ziel der vorliegenden Erfindung, eine Karde zu schaffen, bei welcher Fasern oder Faserbüschel, welche sich am Rand einer mit Garnituren versehenen Walze angesammelt haben, nicht in den Spalt sondern gegen den sich teilweise über die Walze erstreckenden Deckel gegeben werden.

Das Ziel wird in der eingangs erwähnten Karde dadurch erreicht, dass an beiden stirnseitigen Endbereichen der Walze je eine innere Fläche Träger eines Abdeckbandes ist, welches die innere Fläche in axialer Richtung der Walze überragt, an einer inneren Fläche der gegenüberliegenden feststehenden Seitenwand dicht anliegt, und dabei den Spalt im wesentlichen abdeckt, sowie dadurch, dass am Endbereich der Walze, ausserhalb der Garnitur, Mittel vorgesehen sind, welche in diesen Bereich gelangte Fasern in Richtung gegen den Kardendeckel fördern.

Die vorteilhaften Ausführungsformen sind in den weiteren Ansprüchen aufgeführt.

Ein Vorteil der Erfindung liegt darin, dass durch das Befestigen des Abdeckbandes an der Walze keine Reibwärme von der Walze aufgenommen werden muss, sondern dass diese Wärme von der Seitenwand aufgenommen und ohne weiteres an die Umgebungsluft abgegeben werden kann.

Ein weiterer Vorteil ist darin zu sehen, dass das Ersetzen oder Einsetzen des Abdeckbandes ohne Entfernen der Seitenwände durchgeführt werden kann, was erstens wartungstechnisch günstiger ist und zweitens ein Beschädigen des Bandes bei der Montage vermeidet.

Derselbe Vorteil gilt auch für das Ersetzen des Förderstiftes, der im Bereich ausserhalb des Kardendeckels ohne Demontage der Karde in der Walze eingelassen werden kann.

Im folgenden wird die Erfindung anhand von lediglich Ausführungswege darstellenden Zeichnungen näher erläutert. Es zeigen :
Figur 1 eine Karde schematisch in einer Seitenansicht,
Figur 2 einen Teil der Karde von Fig. 1 im Schnitt entlang der Linie 11,
Figur 3 einen Teil einer Walze einer Karde,
Figur 4 ein erfindungsgemässes Element der Karde,
Figuren 5-6 je einen Ausschnitt aus zwei Teilen der Karde mit erfindungsgemässen Elementen.

In einem Gestell 1 einer Karde 2 sind eine Speisewalze 3, eine Vorreisserwalze 4, eine Hauptwalze oder Tambour 5 und eine Abnehmerwalze 6 in nicht besonders dargestellter Weise drehbar und antreibbar gelagert. Ueber dem Tambour 5, der auf seiner Zylinderfläche 7 mit einer Garnitur 8 bestückt ist, befindet sich ein Kardendeckel 9 mit Spitzen 9a (Fig. 2), so dass Fasermaterial (nicht gezeigt) zwischen den Spitzen 9a und der Garnitur 8 in an sich bekannter Weise bearbeitet werden kann. An der jeweiligen Stirnseite 10 (Fig. 1) des Tambours 5 ist eine Seitenwand 11 vorgesehen, die mittels Flanschen 12 am Gestell 1 befestigt ist. Die Seitenwand 11 reicht mit einem Seitenwandteil 11a bis in die Nähe der Zylinderfläche 7 und einer Stirnfläche 13 (Fig. 5) eines Spaltes 14, dessen Weite a die freie Drehbarkeit des Tambours 5, z. B. auch bei Lagerspiel desselben gegenüber dem Seitenwandteil 11a gewährleistet. Zwischen dem Seitenwandten 11a und einem parallel zu diesem sich erstreckenden Seitenwandteil 11b ist ein flexibler, kreisförmig gekrümmter Bogen 15 einstellbar angeordnet, der zur präzisen Führung der Deckel 9 entlang des Tambours 5 dient.

Zur Abdeckung des Spaltes 14 ist ein textiles Abdeckband 16, z. B. ein Filzband, vorgesehen, welches mittels eines Spannbandes 17 (Fig. 2, 4 und 5) gegen eine innere Fläche 18 des Tambours 5 gepresst wird. Dadurch ist das Abdeckband 16 fest mit dem Tambour 5 verbunden. Das Abdeckband 16 reicht dabei über den Spalt 14 hinaus und liegt an einer inneren Reibfläche 19 des Seⁱtenwandteiles 11a an.

Der Anspressdruck des Abdeckbandes 16 an dieser Reibfläche 19 ist je nach Differenz A R der beiden Radien R1 und R2 (Fig. 5) und je nach Elastizität des Abdeckbandes unterschiedlich gross. Die Differenz A R und die Elastizität des Abdeckbandmaterials ist so gewählt, dass bei Rotation des Tambours 5 eine schleifende Dichtung ohne wesentliche Erwärmung entsteht.

Damit das Spannband 17 seine Spannfunktion ausüben kann, ist an den beiden Bandenden eine Lasche 20 resp. 21 (Fig. 4) befestigt. Die Lasche 20 nennen wir Drucklasche und die Lasche 21 Gewindelasche. Die Gewindelasche 21 weist, zur Aufnahme eines Gewindebolzens 22, eine Gewindebohrung (nicht gezeigt) auf. Eine Gegenmutter 23 fixiert den Gewindebolzen 22 in der Gewindebohrung.

Die Montage des Abdeckbandes 16 zusammen mit dem Spannband 17 geschieht dadurch, dass das geöffnete Band mit einem Ende voraus durch eine Montageoeffnung 24 resp. 25 in den Wandteilen 11b resp. 11 geschoben wird, bis das ganze Band an den genannten Flächen 18 und 19 angelegt werden kann. Anschliessend wird durch Drehung des Gewindebolzens 22 das Band gegen die vorgenannten Flächen 18 und 19 gepresst.

Mit dem Abdeckband 16 wird im wesentlichen verhindert, dass Luft durch den Spalt 14 strömt und ist damit eine Massnahme, um möglichst zu verhindern, dass Fasern oder Faserbüschel, die über den Rand 26 der Garnitur 8 gefördert werden, in den Spalt 14 gelangen können.

Um gegebenenfalls trotz vorgenannter Massnahme in den Spalt gelangte Faserbüschel wieder an die Oberfläche zu schaffen, ist in der Stirnfläche 13, resp. in der dieser gegenüberliegenden Fläche 27 eine Fördernute 28 resp. 29 vorgesehen. Dabei sind dazugehörige Förderflächen 30 resp. 31 derart gekreuzt und durch die kleine Spaltbreite a von ca. 1 mm derart nahe einander gegenüberliegend, dass bei Rotation des Tambours Faserbüschel durch die Scherenwirkung der beiden Förderflächen 30 resp. 31 wieder an die Oberfläche gefördert werden.

Eine weitere Massnahme dient der Förderung der genannten Faserbüschel gegen die Spitzen 9a des Kardendeckeis 9.

_{.} Diese Massnahme umfasst mindestens einen in der sich zwischen der Stirnfläche 13 und dem Garniturrand 26 erstreckenden Oberfläche 32 eingelassenen Förderstift 33 (Fig. 2 und 3). Dabei ist, um die Förderwirkung zu optimieren, der Förderstift in axialer Richtung des Tambours gesehen, mit einem Winkel a (Fig. 2) von ca. 30° Winkelgraden gegen die Seitenwand 11 hin geneigt und, in der Drehrichtung D des Tambours 5 gesehen, mit einem Winkel ß (Fig. 3) von ca. 3° Winkelgraden rückwärts, von einer Radialen R3 aus gemessen, geneigt im Tambour 5 eingelassen.

Alle drei Massnahmen sind beiderseits des Tambours 5 vorgesehen.

Eine mit Fig. 6 gezeigte Variante weist einen sich in radialer Richtung öffnenden, den Spalt 14 ersetzenden Spalt 34 auf, der durch eine zur Walze 5 gehörenden schräg vorgesehenen Stirnfläche 35 und durch eine zur Seitenwand 11a gehörende, ebenfalls schräg vorgesehene Stirnfläche 36 gebildet wird. In der Stirnfläche 35 ist ein Förderstift 37 derart schräg eingesetzt, dass dieser in Relation zur Walze 5 in denselben Neigungen angeordnet ist, wie der Stift 33.

Im weiteren ist der Stift 37, etwa in der in Fig 6 gezeigten Relation nahe an dem Abdeckband 16 angeordnet.

Die mit Fig. 6 gezeigte Variante ist ebenfalls beiderseits der Walze 5 vorgesehen.

Der Förderstift 33 resp. 37 kann ohne Entfernen der entsprechenden Seitenwand 11, d. h. ohne Demontage der Karde 2, im Bereich ausserhalb des Kardendeckeis 9 ersetzt resp. eingesetzt werden.

## Patentansprüche

1. Karde (2) mit einem Kardendeckel (9), sowie mit einer rotierenden, faserführenden Walze (5), welche mit einer Garnitur (8) versehen ist, sowie mit dieser Walze gegenüberliegenden feststehenden Seitenwänden (11) und mit einem zwischen jeder Seitenwand (11) und der Walze (5) bestehenden, die freie Drehbarkeit der Walze (5) gewährleistenden Spalt (14), dadurch gekennzeichnet, dass an beiden stirnseitigen Endbereichen der Walze (5) je eine innere Fläche (18) Träger eines Abdeckbandes (16) ist, welches die innere Fläche (18) in axialer Richtung der Walze (5) überragt, an einer inneren Reibfläche (19) der gegenüberliegenden feststehenden Seitenwand (11) dicht anliegt, und dabei den Spalt (14, 34) im wesentlichen abdeckt, sowie dass am Endbereich der Walze (5) ausserhalb der Garnitur, Mittel (28, 29 ; 33 ; 37) vorgesehen sind, welche in diesen Bereich gelangte Fasern in Richtung gegen den Kardendeckel (9) fördern.

2. Karde nach Anspruch 1, dadurch gekennzeichnet, dass das Abdeckband (16) mittels eines kreisförmigen, umfänglich verlängerbaren Federbandes (17) gegen die innere Fläche (18) der Walze (5) gepresst wird.

3. Karde nach Anspruch 1, dadurch gekennzeichnet, dass die Mittel ein in den, den Spalt (14) bildenden Wänden (13; 27) vorgesehenes Fördernutenpaar (28, 29) sind, wobei jede Fördernute (28 ; 29) eine Förderfläche (30 ; 31) aufweist und die Förderflächen (30 ; 31) derart einander scherenartig gegenüberliegen, dass Fasern oder Faserbüschel bei Rotation der Walze (5) durch die in der Scherenlage einander gegenüberliegeden Förderflächen (30; 31) aus dem Spalt (14) gefördert werden.

4. Karde nach Anspruch 1, dadurch gekennzeichnet, dass die Mittel ein Förderstift (33) sind, welcher in einer an den Spalt (14) grenzenden äusseren zylindrischen Oberfläche (32) der Walze (5) eingelassen ist und dessen freies Ende gegen den Kardendeckel (9) ragt.

5. Karde nach Anspruch 1, dadurch gekennzeichnet, dass die Mittel ein Förderstift (37) sind, welcher in einem sich in radialer Richtung öffnenden Spalt (34) in einer entsprechend schräg vorgesehenen zur Walze gehörenden Stirnfläche (35) eingelassen ist und dessen freies Ende gegen den Kardendeckel (9) ragt.

6. Karde nach Anspruch 4 resp. 5, dadurch gekennzeichnet, dass der Stift (33 resp. 37) zur äusseren zylindrischen Oberfläche (32) geneigt angeordnet ist, und zwar einerseits gegen den Spalt (14) hin (Winkel α), in axialer Richtung der Walze (5) gesehen, und andererseits nach rückwärts (Winkel β), in Drehrichtung der Walze (5) gesehen.

7. Karde nach Anspruch 5, dadurch gekennzeichnet. dass die Neigung des Stiftes (33), in axialer Richtung gesehen, einen Winkel von 30° und in Drehrichtung gesehen einen Winkel von 3° einschliesst.

8. Karde nach Anspruch 1-3, dadurch gekennzeichnet, dass für das Auswechseln des Abdeckbandes (16) die Seitenwände (11) je im Bereich des Abdeckbandes (16) mit einer Montageöffnung (24, 25) versehen sind.

## Claims

1. Card (2) with flats (9) and a rotating, fibre- guiding roller (5), which is provided with a clothing (8), and with stationary side-walls (11) facing this roller and with a gap (14) between each side-wall (11) and the roller (5) ensuring the free rotatability of the roller (5), characterised in that at each end region of the roller (5) a respective internal surface (18) forms a support for a covering strip (16), which projects beyond the internal surface (18) in the axial direction of the roller (5), firmly engages an internal friction surface (19) of the facing stationary side-wall (11), and thus substantially covers the gap (14, 34) and In that at the end region of the roller (5) outside the clothing, means (28, 29 ; 33, 37) are provided to forward fibres penetrating into this region in a direction towards the flats (9).

2. Card according to claim 1 characterised in that the covering strip (16) is pressed by means of an annular resilient band (17), which is extendable at its periphery, against the internal surface (18) of the roller (5).

3. Card according to claim 1 characterised in that the means is a pair of transporting grooves (28, 29) provided in the walls (13, 27) forming the gap (14), each groove (28, 29) having a forwarding surface (30, 31) and the forwarding surfaces (30, 31) facing each other scissors-fashion in such manner that fibres or fibre bundles are forwarded out of the gap (14) upon rotation of the roller (5) by the forwarding surfaces (30, 31) disposed opposite each other scissors fashion.

4. Card according to claim 1 characterised in that the means is a forwarding pin (33) which is set into an outer cylindrical surface (32) of the roller (5) bordering the gap (14), and the free end of which projects towards the flats (9).

5. Card according to claim (1) characterised in that the means is a forwarding pin (37) which, in a gap (34) opening in the radial direction, is set in a correspondingly inclined end face (35) forming part of the roller, the free end of the pin projecting towards the flats (9).

6. Card according to claim 4 or 5 characterised in that the pin (33 or 37) is arranged at an inclination to the outer cylindrical surface (32) on the one hand towards the gap (14) (angle a), as viewed in the axial direction of the roller (5), and on the other hand rearwardly (angle 13) as viewed in the direction of rotation of the roller (5).

7. Card according to claim 5 characterised in that the inclination of the pin (33) encloses an angle of 30° as viewed in the axial direction and an angle of 3° as viewed in the direction of rotation.

8. Card according to claim 1-3 characterised in that for purposes of replacing the covering strip (16), each side-wall (11) is provided with an assembly opening (24, 25) in the region of the strip (16).

## Revendications

1.. Carde (2) avec un chapeau de carde (9), ainsi qu'avec un rouleau rotatif guidant les fibres (5), lequel est pourvu d'une garniture (8), ainsi qu'avec des parois latérales (11) fixes, faisant face à ce rouleau, et avec un espace (14) qui existe entre chaque paroi latérale (11) et le rouleau (5) et qui garantit le rotation libre du rouleau (5), caractérisée par le fait que, dans ·les deux zones d'extrémité, côté frontal du rouleau (5), chacune des surfaces intérieures (18) est porteuse d'une bande de couverture (16), qui recouvre la surface intérieure (18) dans le sens axial du rouleau (5) et qui repose, d'une manière étanche, sur une surface intérieure de frottement (19) de la paroi latérale fixe (11 se trouvant en opposé, et qui, par cela, recouvre principalement l'espace (14, 34), et aussi par le fait que, dans la zone d'extrémité du rouleau (5) et en dehors de la garniture, des moyens (28, 29 ; 33 ; 37) sont prévus pour transporter dans la direction du chapeau de carde (9) des fibres, arrivées dans cette zone.

2. Carde selon revendication 1, caractérisée par le fait que la bande de couverture (16) est pressée contre la surface intérieure (18) du rouleau (5) à l'aide d'un ruban de tension (17) en forme de cercle et pouvant être allongé sur sa circonférence.

3. Carde selon revendication 1, caractérisée par le fait que le moyen est une paire de rainures de transport (28 ; 29), prévues dans les parois (13 : 27) formant l'espace (14), où chaque rainure de transport (28 ; 29) possède une surface de transport (30 ; 31) et les surfaces de transport (30 ; 31) sont disposées en opposition l'une par rapport à l'autre de telle façon qu'elles forment une sorte de ciseaux, de manière à ce que les fibres ou faisceaux de fibres, lors de la rotation du rouleau (5), sont transportés en dehors de l'espace (14) par les surfaces de transport (30 ; 31) se trouvant opposées l'une à l'autre dans la position en ciseaux.

4. Carde selon revendication 1, caractérisée par le fait que le moyen est une goupille de transport (33), laquelle est implantée dans une surface extérieure cylindrique (32) du rouleau (5), délimitant l'espace (14), et dont l'extrémité libre débouche contre le chapeau de carde (9).

5. Carde selon revendication 1, caractérisée par le fait que le moyen est une goupille de transport (37), laquelle est implantée dans une surface frontale (35), prévue oblique et appartenant au rouleau, d'un espace (34) s'ouvrant dans le sens radial, et dont l'extrémité libre débouche contre le chapeau de carde (9).

6. Carde selon revendication 4 respectivement 5, caractérisée par le fait que la goupille (33 respectivement 37) est disposée en oblique par rapport à la surface cylindrique extérieure (32) et ceci, d'une part, contre l'espace (14) (angle a), vu dans le sens axial du rouleau (5), et, d'autre part, vers l'arrière (angle P), vu dans le sens de rotation du rouleau (5).

7. Carde selon revendication 5, caractérisée par le fait que l'inclinaison de la goupille (33), vu dans le sens axial, comprend un angle de 30° et, vu dans le sens de rotation, un angle de 3°.

8. Carde selon revendications 1 à 3, caractérisée par le fait que, pour le remplacement de la bande de couverture (16), les parois latérales (11) sont prévues chacune avec une ouverture de montage (24, 25) dans la zone de la bande de couverture (16).
